# EUROPÄISCHE PATENTSCHRIFT

(11) **EP 0 704 254 B1**
(45) Veröffentlichungstag und Bekanntmachung des Hinweises auf die Patenterteilung: **03.04.2002**
(21) Anmeldenummer: 95113434.5
(22) Anmeldetag: 26.08.1995
(51) Int. Cl.: B07B 1/15

(54) **Scheibensieb**
Disk screen
Tamis à disques

(30) Priorität: 30.08.1994 DE 4430682
(43) Veröffentlichungstag der Anmeldung: 03.04.1996
(73) Patentinhaber: Kronenberger, Ernst Josef, D-66706 Perl (DE)
(72) Erfinder: Kronenberger, Ernst Josef, D-66706 Perl (DE)
(74) Vertreter: Bernhardt, Winfrid, Dr.-Ing.

(56) Entgegenhaltungen:
- EP-A- 0 635 313
- DE-B- 1 178 285
- DE-U- 9 307 096
- FR-A- 1 240 250
- GB-A- 2 072 049

## Beschreibung

Die Erfindung betrifft ein Sieb aus auf Wellen angeordneten Scheiben, die von Welle zu Welle versetzt sind und ineinandergreifen und durch einen an den Wellen angreifenden Antrieb im gleichen Drehsinn mit gleicher Drehzahl angetrieben sind (Scheibensieb).

Aus der EP 0 635 313 A1 ist eine Siebmaschine bekannt, in der die Scheiben oder sonstigen, besonders ausgebildeten Drehkörper in Teilbereichen des Siebes mit seitlichen Vorsprüngen versehen sein sollen, um hier die Durchgangsweite zu verengen. In einem ersten Teilbereich sollen die Vorsprünge beidseitig und ineinandergreifend angeordnet sein, in einem zweiten Teilbereich sollen sie nur noch einseitig angeordnet sein und in einem dritten Teilbereich sind keine Vorsprünge mehr vorhanden.

Der Erfindung liegt die Aufgabe zugrunde, zu verhindern, daß ein Sieb der eingangs genannten Art von klebrigem Siebgut, wie feuchten Erdmaterialien, zugesetzt wird.

Gemäß der Erfindung wird dieser Zweck dadurch erfüllt, daß die Scheiben jeweils eine Mehrzahl beidseitig in den genannten Abstand ragender seitlicher Vorsprünge aufweisen, derart, dass sie jeweils an der anderen Scheibe haftendes Material abkratzen, wobei die Durchgangsweite des Siebes allein durch den Abstand zwischen den ineinandergreifenden Scheiben bestimmt wird.

Die Vorsprünge kratzen das jeweils an der anderen Scheibe haftende Material ab. Die Wirkung geht dabei über die Breite der, vorzugsweise nur aus verhältnismäßig wenigen schmalen Bolzen oder Noppen bestehenden, Vorsprünge hinaus, indem auch seitlich der Vorsprünge liegendes Material abgesprengt wird.
Es läßt sich ein Netz von Bahnen der Relativbewegung der Vorsprünge über die jeweils andere Scheibe einrichten, das einerseits genügend dicht ist, die Scheibenfläche freizuhalten, und andererseits nicht zum Zusammenstoß der Vorsprünge der verschiedenen Scheiben führt.
Dabei wird der Siebdruchgang durch die Vorsprünge nicht gestört.

Zweckmäßigerweise sind die Vorsprünge nahe dem Umfang der Scheiben angeordnet, am besten an Ecken.

Sie haben dann die längste Bahn über die jeweils andere Scheibe, und die Bahn reicht am weitesten in die andere Scheibe hinein und bis nahe an deren Welle, die ebenfalls frei gehalten wird. Zudem sind die Vorsprünge an den an sich stark verschleißenden Ecken eine verschleißmindernde Verstärkung.

Es können aber bei Bedarf zusätzliche Vorsprünge weiter innen an den Scheiben angeordnet sein, wenn sonst das Netz der Bahnen im äußeren Bereich der Scheiben nicht dicht genug wird.

Die Zeichnungen geben ein Ausführungsbeispiel der Erfindung wieder.
Fig. 1 zeigt eine Draufsicht auf ein Scheibensieb,
Fig. 2 zeigt das Scheibensieb, nicht ganz maßstäblich, in Seitenansicht und
Fig. 3 bis 5 zeigen in größerem Maßstab eine Scheibenfolge des Scheibensiebes mit eingezeichneten Bahnen.

Das Scheibensieb weist in an sich bekannter Bauart in einem rechteckigen Rahmen 1 gelagerte Wellen 2 auf, die mit 10-eckigen Scheiben 3 besetzt sind. Die Wellen 2 sind von einer zur anderen durch Riementriebe 4 gekoppelt. An einer mittleren Welle 2 greift ein Drehantrieb 5 an.
Die Scheiben 3 reichen in versetzter Anordnung im wesentlichen jeweils zur vorangehenden und zur nächsten Welle 3. Die, länglichen, Sieböffnungen erstrecken sich in der Transportrichtung zwischen zwei Wellen 2 und in der Querrichtung zwischen zwei Scheiben 3.

An jeder zweiten Ecke der 10-eckigen Scheiben sind nach den beiden Seiten ragende Bolzen 6 angebracht. Sie reichen jeweils bis auf etwa 1 bis 2 mm Abstand an die benachbarte Scheibe heran.

Die Scheiben 3 sind im Gegenuhrzeigersinn angetrieben und bewegen das Siebgut in der in Fig. 3 bis 5 eingezeichneten Pfeilrichtung von rechts nach links.

Bei der in Fig. 3 festgehaltenen Stellung gelangt der Bolzen 6a in den Zwischenraum zwischen den benachbarten Scheiben 3. Er streicht an der linken Scheibe 3 auf der Bahn 7a vorbei.
Fig. 4 zeigt ihn in einer mittleren Stellung.
Fig. 5 zeigt ihn beim Austritt aus dem Zwischenraum.

Der nächste Bolzen ist mit 6b, seine Bahn mit 7b bezeichnet.

An jeder Seite jeder Scheibe 3 ziehen sich zehn, allgemein mit 7 bezeichnete, solche Bahnen entlang. Die eine Hälfte dieser Bahnen 7 wird von den Bolzen 6 der vorhergehenden Scheibe gezogen, die andere Hälfte von den Bolzen 6 der nächsten Scheibe.

Das Netz der Bahnen 7 ist im Inneren der Scheibe dichter als außen. Zusätzliche weiter innen an den Scheiben 3 angebrachte Bolzen würden Bahnen hinzubringen, die im äußeren Bereich der Scheiben bleiben.

Die Bolzen 6 befreien die Scheiben 3 von etwa anhaftendem Material. Sie haben außerdem eine ausgeprägte Mischwirkung und lockern das Material auf. Den Durchgang durch das Sieb stören sie nicht.

Die Mischwirkung kann dazu benutzt werden, andere Materialien einzumischen, beispielsweise einen feuchten Boden aufzukalken oder Bakterienstämme zur Dekontaminierung einzubringen.
Als Mischwerkzeug ist das neue Sieb auch für nicht anbackendes Material vorteilhaft einsetzbar.

## Patentansprüche

1. Sieb aus auf Wellen (2) angeordneten Scheiben (3), die von Welle (2) zu Welle (2) versetzt sind und ineinandergreifen und durch einen an den Wellen (2) angreifenden Antrieb (4,5) im gleichen Drehsinn mit gleicher Drehzahl angetrieben sind,
**dadurch gekennzeichnet,**
**daß** die Scheiben (3) jeweils eine Mehrzahl beidseitig in den genannten Abstand ragender seitlicher Vorsprünge (6) aufweisen, derart, daß sie jeweils an der anderen Scheibe haftendes Material abkratzen wobei die Durchgangsweite des Siebes allein durch den Abstand zwischen den ineinandergreifenden Scheiben (3) bestimmt wird.

2. Sieb nach Anspruch 1,
**dadurch gekennzeichnet,**
**daß** die Vorsprünge Bolzen (6) oder Noppen sind.

3. Sieb nach Anspruch 1 oder 2,
**dadurch gekennzeichnet,**
**daß** die Vorsprünge (6) nahe dem Umfang der Scheiben (3) angeordnet sind.

4. Sieb nach Anspruch 3,
**dadurch gekennzeichnet,**
**daß** die Vorsprünge (6) an Ecken der Scheiben (3) angeordnet sind.

5. Sieb nach Anspruch 4,
**dadurch gekennzeichnet,**
**daß** zusätzliche Vorsprünge weiter innen an den Scheiben angeordnet sind.

## Claims

1. Screen comprising discs (3) which are arranged on shafts (2), are offset from shaft (2) to shaft (2) and interengage and are driven at the same speed, in the same direction of rotation, by a drive (4, 5) acting on the shafts (2), **characterized in that** the discs (3) each have a plurality of lateral protrusions (6) projecting on both sides into the spacing between the interengaging discs (3), such that they scrape off material adhering to the other disc in each case, the passage width of the screen being determined solely by the abovementioned spacing.

2. Screen according to Claim 1, **characterized in that** the protrusions are bolts (6) or studs.

3. Screen according to Claim 1 or 2, **characterized in that** the protrusions (6) are arranged in the vicinity of the periphery of the discs (3).

4. Screen according to Claim 3, **characterized in that** the protrusions (6) are arranged at corners of the discs (3).

5. Screen according to Claim 4, **characterized in that** additional protrusions are arranged further to the inside of the discs.

## Revendications

1. Tamis constitué par des disques (3) agencés sur des arbres (2), décalés d'un arbre (2) à l'autre (2), en engagement mutuel et entraînés à la même vitesse de rotation et dans le même sens de rotation par un entraînement (4, 5) attaquant les arbres (2), **caractérisé en ce que** les disques (3) présentent chacun une pluralité de saillies latérales (6) qui se projettent des deux côtés dans l'écartement, de telle sorte qu'elles enlèvent par grattage du matériau adhérant à l'autre disque respectif, la largeur de passage du tamis étant déterminée par le seul écartement entre les disques en engagement mutuel (3).

2. Tamis selon la revendication 1, **caractérisé en ce que** les saillies sont des goujons (6) ou des boutons.

3. Tamis selon l'une ou l'autre des revendications 1 et 2, **caractérisé en ce que** les saillies (6) sont agencées à proximité de la périphérie des disques (3).

4. Tamis selon la revendication 3, **caractérisé en ce que** les saillies (6) sont agencées au niveau des coins des disques (3).

5. Tamis selon la revendication 4, **caractérisé en ce que** des saillies supplémentaires sont agencées plus à l'intérieur sur les disques.
